# EUROPÄISCHE PATENTSCHRIFT

(11) **EP 1 122 338 B1**
(45) Veröffentlichungstag und Bekanntmachung des Hinweises auf die Patenterteilung: **28.02.2007**
(21) Anmeldenummer: 01100533.7
(22) Anmeldetag: 10.01.2001
(51) Int. Cl.: C23G 3/02, B05B 1/16

(54) **Vorrichtung zum Aufspritzen von Beiz- oder Spülflüssigkeit auf ein metallisches Behandlungsgut**
Apparatus for spraying, pickling or rinsing liquids on metal objects
Appareil pour projeter des liquides de décapage ou de rinçage sur des objets métalliques

(30) Priorität: 31.01.2000 DE 10003847
(43) Veröffentlichungstag der Anmeldung: 08.08.2001
(73) Patentinhaber: SMS Demag AG, 40237 Düsseldorf (DE)
(72) Erfinder: Volz, Stefan, 41468 Grimmlinghausen (DE); Schüler, Peter, 45665 Recklinghausen (DE)
(74) Vertreter: Klüppel, Walter

(56) Entgegenhaltungen:
- BE-A- 1 003 788
- DE-A- 2 627 957
- DE-A- 4 409 792

## Beschreibung

Die Erfindung betrifft eine Vorrichtung zum Aufspritzen von Beiz- oder Spülflüssigkeit auf ein langgestrecktes, metallisches Behandlungsgut, insbesondere Metallband, umfassend in einem Beizbehälter oder dergleichen ober- und/oder unterhalb der Transportebene des Behandlungsgutes in den Behälterwandungen angeordnete, mit Spritzdüsen ausgebildete, an eine Flüssigkeitsversorgung angeschlossene, äußere zylindrische Spritzrohre, wobei das äußere Spritzrohr abgedichtet auf einem Innenrohr angeordnet ist, das mit im Längenabstand der Spritzdüsen des äußeren Spritzrohres in einer Reihe vorgesehenen Öffnungen ausgebildet ist und in situ mit diesen Öffnungen auf das Behandlungsgut weisend sowie mit den Spritzdüsen des äußeren Spritzrohres fluchtend ausgerichtet ist.

Eine solche Spritzrohranordnung ist durch die BE-A-1 003 788 bekannt geworden, die allerdings dann funktionsunfähig ist, wenn Düsen des starren, äußeren Spritzrohres unbrauchbar geworden sind.

Bekannte andere Spritzbeizvorrichtungen für Metallband bestehen aus einem mit einem Deckel versehenen Beizbehälter, der feste oder drehbare Auflager für das in horizontaler Richtung durch den Beizbehälter zu transportierende Behandlungsgut aufweist. Oberhalb und unterhalb der Transportebene sind jeweils mehrere Spritzrohre angeordnet, die an eine Beizflüssigkeitsleitung angeschlossen und mit gegen das Behandlungsgut gerichteten Spritzdüsen versehen sind. Um sicherzustellen, dass die Beizflüssigkeit möglichst gleichmäßig verteilt gegen das Metallband gespritzt wird, dürfen die Düsen bei dem vorhandenen Flüssigkeitsdruck einen vorgegebenen Düsenquerschnitt nicht überschreiten. Mit dem Spritzbeizen geht allerdings einher, dass sich die Spritzdüsen durch Zunder- oder Schlammpartikel, die in der Beizflüssigkeit enthalten sind, zusetzen und damit zwangsläufig die Beizleistung reduzieren. Damit sich verstopfte Spritzdüsen feststellen lassen, ist entweder jedem Spritzrohr oder einer Gruppe von Spritzrohren eine Drucküberwachungseinrichtung zugeordnet. Diese ist so ausgebildet, dass dann, wenn eine oder mehrere Spritzdüsen teilweise oder vollständig verstopft sind, ein durch den damit verbundenen Druckanstieg bewirktes Alarmsignal ausgelöst wird. Die Beizanlage wird daraufhin stillgesetzt, um das Spritzrohr mit den verstopften Spritzdüsen auszuwechseln.

Durch die DE 44 09 792 C2 ist es bekannt geworden, an den Außenseiten zweier sich gegenüberliegender Behälterwandungen rohrförmige Anschlussstücke zu befestigen, an denen jeweils ein Spritzrohr mit Spritzdüsen bzw. ein Spritzrohrstutzen angeordnet ist. Die um ihre Längsachse schwenkbaren Spritzrohre sind mit den gegenüber positionierten und jeweils auf einer gemeinsamen Achse liegenden Spritzrohrstutzen über eine gleitfähige und flüssigkeitsdichte Verbindung miteinander verbunden. Die stirnseitig jeweils mit einem Deckel verschlossenen Spritzrohre sind über dessen gegenüber dem Spritzrohrdurchmesser größeren Kreisringfläche an den Flansch eines rohrförmigen Anschlussstückes kraftschlüssig angeschlossen. Obwohl das Auswechseln eines Spritzrohres mit verstopften Spritzdüsen verhältnismäßig schnell durchgeführt werden kann, muss gleichwohl während dieser Zeit die Beizvorrichtung stillgesetzt werden, wodurch die Beizleistung entscheidend beeinträchtigt wird.

Der Erfindung liegt die Aufgabe zugrunde, bei einer Vorrichtung der eingangs genannten Art die Stand- bzw. Betriebszeiten der Spritzrohre zu erhöhen.

Diese Aufgabe wird erfindungsgemäß dadurch gelöst, dass das äußere Spritzrohr um seine Längsachse verstellbar ist, mindestens zwei voneinander beabstandete Düsenreihen aufweist und die Öffnungen des Innenrohres als Langlöcher ausgebildet sind. Selbst dann, wenn sich in diesen Öffnungen Zunder- oder Schlammpartikel ansammeln sollten, ist aufgrund des großen Querschnitts gewährleistet, dass die Flüssigkeit über diese Verteilung doch zu den Spritzdüsen der komplementären Düsenreihe des äußeren Spritzrohres gelangt. Die Ausgestaltung der Öffnungen des Innenrohres als Langlöcher ist auch dann vorteilhaft, wenn das Innenrohr ebenfalls drehbar gelagert wird. Die Verstellbarkeit auch des Innenrohres böte Variationsmöglichkeiten bei der Einstellung des Düsenwinkels zum Behandlungsgut. Ein verwendetes drehbares Innenrohr könnte weiterhin mehr als eine Reihe von Öffnungen besitzen, wobei der Winkelabstand von denen der Düsenreihen des äußeren Spritzrohres abweichen müsste, so dass sich gezielt immer nur eine Düsenreihe mit Flüssigkeit versorgen lässt.

Durch das somit vorliegende Düsenrohr aus zwei konzentrisch ineinander angeordneten Rohren lässt sich erreichen, dass die Zeitintervalle zur Reinigung und Inspektion der Spritzdüsen um die Anzahl der Düsenreihen - vorzugsweise vier im Winkelmaß von 90° vorgesehene Düsenreihen - verlängert wird. Denn entweder wird das gegenüber dem inneren Rohr mittels O-Ringdichtungen abgedichtete äußere Rohr, d. h. Spritzrohr in präventiv festgelegten Zeitabständen oder bei Strömungen mit einer bisher nicht benutzten Düsenreihe in eine Deckungslage mit den Öffnungen des Innenrohres gebracht, die die Beiz oder Spülflüssigkeit auf die Spritzdüsen des äußeren Spritzrohres verteilen. Sofern abweichend von festgelegten Intervallen aufgrund von festgestellten Verstopfungen der Spritzdüsen einer Düsenreihe eine frühere Düsen-Neuorientierung erforderlich sein sollte, geschieht dies in gleicher einfacher Weise durch Verdrehen des äußeren Spritzrohres, bis eine neue, bisher nicht aktive Düsenreihe in Deckungslage mit den Öffnungen des Innenrohres kommt. Dieses Inbetriebbringen einer sauberen Düsenreihe gegen eine vermutlich verschmutzte Düsenreihe kann - je nach Konstruktion - während des Betriebes oder in einem allenfalls kurzen Stillstand der Beizanlage durchgeführt werden.

Nach einer Ausführung der Erfindung ist einerseits das äußere Spritzrohr mit einem Behälterflansch drehbar in einer Behälterwandung gelagert und andererseits das Innenrohr an der gegenüberliegenden Behälterwandung angeflanscht und mit der Flüssigkeitsversorgung verbunden. Die somit in einem engen Verbund ineinandergesteckten, jeweils nur einseitig angeflanschten Rohre erlauben nach der vollständigen Ausnutzung aller vorhandenen Düsenreihen auch einen schnellen Austausch des Spritzrohres. Denn dieses braucht lediglich einseitig aus seiner Halterung in der Behälterwandung gelöst und dann von dem Innenrohr abgezogen zu werden. Ein Austauschrohr kann dann sofort auf das in seiner Position verbleibende Innenrohr gesteckt und drehbar angeflanscht werden.

Wenn vorteilhaft Spritz- und Innenrohr jeweils mit den Düsenreihen bzw. der Reihe der Öffnungen zugeordneten Positionsanzeigem versehen sind, kann eine Bedienungsperson sofort erkennen, welche Düsenreihe des äußeren Spritzrohrs momentan den Öffnungen des Innenrohres zugeordnet ist.

Weitere Einzelheiten und Vorteile der Erfindung ergeben sich aus den Ansprüchen und der nachfolgenden Beschreibung eines in den Zeichnungen dargestellten Ausführungsbeispiels der Erfindung. Es zeigen:
- Fig. 1: als Einzelheit eines als solchen hinlänglich bekannten Beiz- oder Spülbehälters in perspektivischer Darstellung vor dem Zusammenbau und der Montage zwei in situ ineinanderzusteckende und an gegenüberliegenden Behälterflanschen einzusetzende, komplementäre Rohre;
- Fig. 2: einen Querschnitt durch das äußere, in Fig. 1 obere, vier Düsenreihen aufweisende Düsenrohr;
- Fig. 3: einen Querschnitt durch das aus zwei Rohren bestehende Düsenrohr nach dem Aufstecken des äußeren Spritzrohres auf das in Fig. 1 unten gezeigte Innenrohr; und
- Fig. 4: als Einzelheit der zusammengebauten Düsenrohr-Anordnung deren Anflanschung an eine Behälterwandung, vom Flansch des äußeren Düsenrohres her gesehen.

Ein nach der Montage und dem Einbau in einen weiter nicht dargestellten Beiz- oder Spülbehälter aus ineinandergesteckten Einzelrohren bestehendes Düsenrohr 1 (vgl. Fig. 3) umfaßt gemäß Fig. 1 ein äußeres Spritzrohr 2 und ein Innenrohr 3. Das Spritzrohr 2 besitzt vier im Winkelabstand von 90° angeordnete, jeweils zahlreiche Spritzdüsen 4 aufweisende Düsenreihen I bis IV (vgl. die Fig. 2 und 3). Das Spritzrohr 4 ist an seinem einen Ende offen und an seinem anderen Ende geschlossen. An dem geschlossenen Ende ist es mit einem vorgelagerten Flansch 5 versehen, der mit einer jeden Düsenreihe I bis IV zugeordneten Positionsanzeigem 6 versehen ist. Mit diesem Flanschende ist das Spritzrohr drehbar am Behälterflansch 7 der einen Behälterwandung 8 gelagert (vgl. Fig. 4).

Das in Fig. 1 unten gezeigte Innenrohr 3 ist mit in einer Reihe angeordneten, im Ausführungsbeispiel als Langlöcher ausgebildeten Öffnungen 9 versehen. Während das in das Spritzrohr 2 eintauchende Ende des Innenrohres 3 mit einem Deckel 10 verschlossen ist, befindet sich an seinem anderen Ende ein Flansch 11, der fest mit der dem Behälterflansch 7 für das äußere Spritzrohr 2 gegenüberliegenden Behälterwandung und dem dortigen Rohrleitungsflansch zur Flüssigkeitsversorgung 12 verbunden ist.

Im Betriebszustand umschließt das auf das Innenrohr 3 gesteckte äußere Spritzrohr 4 das Innenrohr 3 mit einem engen, durch O-Ringe abgedichteten Sitz (vgl. Fig. 3). Das Innenrohr 3 wurde zuvor so montiert, daß seine Öffnungen 9 auf das Behandlungsgut (nicht dargestellt) gerichtet sind. Das aufgesteckte äußere Spritzrohr 4 wird danach so verstellt, daß eine der Düsenreihen I bis IV in eine Dekkungslage mit den Öffnungen 9 des Innenrohres 3 kommt, d.h. diese fluchten mit den Spritzdüsen 4 der eingesetzten Düsenreihe, wie in Fig. 3 für die Düsenreihe III gezeigt. Die jeweilige Zuordnung der zum Betrieb gerade verwendeten Düsenreihe ermöglichen die am Flansch 5 des äußeren Spritzrohres 4 angebrachten Positionsanzeiger 6, die bis auf einen die Reihe der Öffnungen 9 des Innenrohres 3 angebenden Positionsanzeiger 13 (vgl. Fig. 4) verstellt werden müssen. Es ist somit in einfacher Weise möglich, entweder in vorbestimmten Zeitintervallen oder bei ermittelten Verstopfungen von Spritzdüsen einer in die Betriebslage gestellten Düsenreihe durch lediglich Verdrehen des äußeren Spritzrohres 4 eine saubere Düsenreihe in Einsatz zu bringen.

## Patentansprüche

1. Vorrichtung zum Aufspritzen von Beiz- oder Spülflüssigkeit auf ein langgestrecktes, metallisches Behandlungsgut, insbesondere Metallband, umfassend in einem Beizbehälter oder dergleichen ober- und/oder unterhalb der Transportebene des Behandlungsgutes in den Behälterwandungen angeordnete, mit Spritzdüsen (4) ausgebildete, an eine Flüssigkeitsversorgung angeschlossene, äußere zylindrische Spritzrohre (2), wobei das äußere Spritzrohr (2) abgedichtet auf einem Innenrohr (3) angeordnet ist, das mit im Längenabstand der Spritzdüsen (4) des äußeren Spritzrohres (2) in einer Reihe vorgesehenen Öffnungen (9) ausgebildet ist und in situ mit diesen Öffnungen (9) auf das Behandlungsgut weisend sowie mit den Spritzdüsen (4) des äußeren Spritzrohres (2) fluchtend ausgerichtet ist,
**dadurch gekennzeichnet,**
**dass** das äußere Spritzrohr (2) um seine Längsachse verstellbar ist, mindestens zwei voneinander beanstandete Düsenreihen (I bis IV) aufweist und die Öffnungen (9) des Innenrohres (3) als Langlöcher ausgebildet sind.

2. Vorrichtung nach Anspruch 1,
**dadurch gekennzeichnet,**
**dass** einerseits das äußere Spritzrohr (2) mit einem Behälterflansch (5) drehbar in einer Behälterwandung (8) gelagert ist und andererseits das Innenrohr (3) an der gegenüberliegenden Behälterwandung angeflanscht und mit der Flüssigkeitsversorgung (12) verbunden ist.

3. Vorrichtung nach Anspruch 1 oder 2,
**dadurch gekennzeichnet,**
**dass** Spritz- und Innenrohr (2; 3) jeweils mit den Düsenreihen (I bis IV) bzw. der Reihe der Öffnungen (9) zugeordneten Positionsanzeigern (6; 13) versehen sind.

## Claims

1. A device for spraying pickling or rinsing liquids on elongated metal objects, particularly metal strips, comprising outer cylindrical spraying tubes (2) with spraying nozzles (4) that are arranged above and/or underneath the transport plane of the object in the tank walls of a pickling tank or the like and connected to a liquid supply, wherein the outer spraying tube (2) is arranged in a sealed fashion on an inner tube (3) realized with a row of openings (9) that are spaced apart in accordance with the longitudinal spacing of the spraying nozzles (4) of the outer spraying tube (2), and wherein these openings (9) are oriented in situ such that they point toward the object and are aligned with the spraying nozzles (4) of the outer spraying tube (2),
**characterized in**
**that** the outer spraying tube (2) is adjustable about its longitudinal axis and features at least two rows of nozzles (I to IV) that are spaced from one another, and in that the openings (9) of the inner tube (3) are realized in the form of oblong holes.

2. The device according to Claim 1,
**characterized in**
**that** the outer spraying tube (2) is rotatably supported in a tank wall (8) with a tank flange (5), and in that the inner tube (3) is flanged to the opposite tank wall and connected to the liquid supply (12).

3. The device according to Claim 1 or 2,
**characterized in**
**that** the spraying tube and the inner tube (2; 3 ) are provided with position indicating devices (6; 13) that are respectively assigned to the rows of nozzles (I to IV) and the row of openings (9).

## Revendications

1. Dispositif pour projeter des liquides de décapage ou de rinçage sur un objet à traiter métallique allongé, notamment sur une bande métallique, comportant dans un réservoir de décapage ou similaire et/ou sous le plan de rinçage de l'objet à traiter des lances de projection cylindrique externes (2) disposées dans les parois du réservoir, conçues avec des pulvérisateurs (4), branchés sur une alimentation de liquide, la lance de projection externe (2) étant disposée de façon étanche sur une lance interne (3) qui est formée à un écart longitudinal par rapport aux pulvérisateurs (4) de la lance de projection externe (2) dans des ouvertures (9) prévues sur une rangée et étant orientée in situ avec ces ouvertures (9) en étant dirigée vers l'objet à traiter et en alignement précis sur les pulvérisateurs (4) de la lance de projection externe (2)
**caractérisé en ce que** la lance de projection externe (2) est réglable autour de son axe longitudinal, comporte au moins deux rangées de pulvérisateurs distantes les unes des autres (I à IV) et **en ce que** les ouvertures (9) de la lance interne (3) sont conçues sous le forme de trous oblongs.

2. Dispositif selon la revendication 1,
**caractérisé en ce que** d'une part, la lance de pulvérisation externe (2) est logée de façon rotative avec une bride de réservoir (5) dans une paroi du réservoir (8) et d'autre part, la lance interne (3) est bridée sur la paroi de réservoir opposée et reliée avec l'alimentation en liquide (12).

3. Dispositif selon la revendication 1 ou 2,
**caractérisée en ce que**
la lance de projection et la lance interne (2 ; 3) sont munies chacune d'indicateurs de position (6 ; 13) associés aux rangées de pulvérisateurs (I à IV) ou à la rangée d'ouvertures (9).
